# EUROPÄISCHE PATENTSCHRIFT

(11) **EP 2 230 462 B1**
(45) Veröffentlichungstag und Bekanntmachung des Hinweises auf die Patenterteilung: **11.05.2016**
(21) Anmeldenummer: 10156718.8
(22) Anmeldetag: 17.03.2010
(51) Int. Cl.: F24C 3/12

(54) **Verfahren zur Steuerung einer Kochstelle eines Gasherdes**
Method for controlling a cooking plate of a gas range
Procédé de commande d'une plaque de cuisson d'une cuisinière à gaz

(30) Priorität: 17.03.2009 DE 102009014570
(43) Veröffentlichungstag der Anmeldung: 22.09.2010
(73) Patentinhaber: E.G.O. Elektro-Gerätebau GmbH, 75038 Oberderdingen (DE)
(72) Erfinder: Baier, Martin, 76275, Ettlingen (DE); Metzger, Wolfgang, 75053, Gondelsheim (DE)
(74) Vertreter: Patentanwälte Ruff, Wilhelm, Beier, Dauster & Partner mbB

(56) Entgegenhaltungen:
- EP-A1- 1 887 284
- DE-A1- 4 218 278
- US-A- 4 681 084

## Beschreibung

### Anwendungsgebiet und Stand der Technik

Die Erfindung betrifft ein Verfahren zum Betrieb einer Kochstelle mit Gasbrenner, wie sie in einem Gaskochfeld eingesetzt wird.

Bekannt sind Kochfelder mit Topferkennung an einer Kochstelle, wobei die Topferkennung erkennt, ob ein Topf aufgestellt ist oder entfernt wird. Mit dem Entfernen des Topfes wird die Kochstelle ausgeschaltet, eine eingestellte Leistungsstufe bleibt aber weiterhin erhalten. Wenn nun wieder ein Topf aufgestellt wird, zündet der Brenner sofort und es kann aufgrund der Druckverhältnisse im Gassystem und Verzögerung des Zündvorgangs zu einer kurzzeitigen größeren Gasflamme kommen, die bis zu den Topfgriffen reichen kann. Mindestens wird die Gasflamme die Größe der eingestellten Stufe haben, evtl. sogar größer wegen der kurzzeitig größeren Flamme. Der Benutzer muss also schnell seine Hände von den Topfgriffen entfernen um keine Flamme abzubekommen.

Aus der DE 4218278 A1 ist eine Topferkennung zum Betrieb einer Kochstelle mit Gasbrenner eines Gaskochfeldes bekannt, die den Gasbrenner beim Entfernen des Topfes ausschaltet und beim Wiederaufstellen des entfernten Topfes erneut zündet. Dabei erfolgen Zündung und Betrieb mit der ursprünglich eingestellten Leistungsstufe sofort im Rahmen der physikalisch bedingten Verzögerungszeit als einfache Sicherheitsmaßnahme beim Entfernen eines Topfes.

Aus der EP 1887284 A1 ist ein Gaskochgerät bekannt, bei dem das Ein- und Ausschalten eines Gasbrenners programmgesteuert erfolgt. Dabei wird der Gasbrenner nach einer programmierten Zeit aus Sicherheitsgründen abgeschaltet.

### Aufgabe und Lösung

Der Erfindung liegt die Aufgabe zugrunde, ein eingangs genanntes Verfahren zu schaffen, mit dem Nachteile des Standes der Technik beseitigt werden können und insbesondere ein komfortablerer Betrieb einer Kochstelle mit Gasbrenner möglich ist sowie eine Verletzungsgefahr reduziert ist.

Gelöst wird diese Aufgabe durch ein Verfahren mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Es ist vorgesehen, dass an der Kochstelle eine Topferkennung vorgesehen ist wie vorbeschrieben, mittels der der Gasbrenner ausgeschaltet wird bzw. ein entsprechendes Gasventil am Gasbrenner geschlossen wird, wenn der Topf entfernt wird bzw. wenn die Topferkennung dies feststellt. Dazu kann die Topferkennung vorteilhaft wie üblich und grundsätzlich bekannt ausgebildet sein, es bieten sich insbesondere kapazitive, optische oder auch mechanische Systeme an. Des weiteren bewirkt die Topferkennung zusammen mit einer Steuerung der Kochstelle bzw. des Gasbrenners oder seines Gasventils, insbesondere samt Zündeinrichtung für die Flamme, dass die Topferkennung ein Wiederaufsetzen eines zuvor entfernten Topfes auf die Kochstelle erkennt. Daraufhin startet sie den Wiederbetrieb des Gasbrenners durch Zünden des Gasbrenners und/oder Öffnen des Gasventils, damit also der Kochvorgang sozusagen selbsttätig fortgeführt wird nach Wiederaufsetzen des Topfes.

Erfindungsgemäß ist vorgesehen, dass beim Zünden des Gasbrenners, wenn der Topf also wieder aufgestellt worden ist, der ursprünglich eingestellte Betrieb des Gasbrenners bzw. eine ursprünglich eingestellte Leistungsstufe für den Gasbrenner erst mit einer gewissen zeitlichen Verzögerung in vollem Maß erfolgt bzw. erreicht wird. Dann hat ein Benutzer also Zeit, zumindest die Zeit dieser Verzögerung, die Hände vom Topf wieder zu entfernen und die Verbrennungsgefahr wird so verringert bzw. ausgeschlossen.

Eine genannte Verzögerung kann vorteilhaft wenige Sekunden betragen, beispielsweise eine halbe Sekunde bis drei oder sogar fünf Sekunden. Als vorteilhaft haben sich etwa eine bis zwei Sekunden erwiesen, damit eben zum einen genügend Zeit bleibt, die Hände vom Topf zu entfernen und zum anderen ein Benutzer relativ zügig sieht, dass die Kochstelle wieder in Betrieb ist bzw. der Kochvorgang wiederum auch nicht unnötig lange unterbrochen wird.

Gemäß einer ersten grundsätzlichen Ausgestaltung der Erfindung ist es möglich, dass die Topferkennung den wieder aufgestellten Topf sofort bzw. nur mit minimaler Verzögerung erkennt, den Gasbrenner jedoch erst nach der genannten Verzögerung von wenigen Sekunden überhaupt zündet. Dies bedeutet also, dass nach Erkennen des wieder aufgestellten Topfes mit dem Zünden des Gasbrenners eine kurze Zeit gewartet wird, damit der Benutzer seine Hände vom Topf entfernen kann. Erst nach der zeitlichen Verzögerung wird der Gasbrenner wieder gezündet. Dies kann mit einer niedrigeren als der zuvor eingestellten bzw. benutzten Leistungsstufe erfolgen. Da jedoch bereits eine gewisse Zeit zur Verfügung steht, die Hände vom Topf zu entfernen, kann ein Wiederzünden des Gasbrenners nach der Verzögerung auch gleich mit der vollen, zuvor eingestellten Leistungsstufe erfolgen.

In einer grundsätzlich anderen Ausgestaltung der Erfindung kann die Topferkennung ebenfalls sofort bzw. mit minimaler Verzögerung das Wiederaufstellen des Topfes erkennen und auch sofort bzw. möglichst umgehend den Gasbrenner zünden. Dieses Zünden des Gasbrenners erfolgt jedoch mit einer Leistungsstufe, die zwar so hoch ist, dass der Gasbrenner sicher zündet. Gleichzeitig liegt sie jedoch deutlich unterhalb der zuvor eingestellten Leistungsstufe. Vorteilhaft erfolgt dieses sofortige Zünden mit der geringst möglichen Leistungsstufe des Gasbrenners, bei der noch ein sicheres Zünden erfolgt. Dann wird die Leistungsstufe jedoch langsam erhöht, bis die zuvor eingestellte Leistungsstufe erreicht wird. Dieses langsame Erhöhen der Leistungsstufe zieht sich über die vorgenannte zeitliche Verzögerung hin und kann eben die genannten wenigen Sekunden betragen.

Bei dieser Ausgestaltung der Erfindung wird also der Gasbrenner sofort gezündet, wenn der wieder aufgestellte Topf erkannt ist und wenn mit sehr großer Wahrscheinlichkeit ein Benutzer seine Hände noch am Topf hat. Da jedoch nicht die volle, zuvor eingestellte Leistungsstufe verwendet wird, die möglicherweise zu Verbrennungen führen könnte, sondern nur eine geringere bzw. die geringst Mögliche, ist die Verbrennungsgefahr wiederum reduziert oder ausgeschlossen. Bis dann die Leistungsstufe erhöht wird bis auf die zuvor eingestellte, ist die zeitliche Verzögerung wiederum vergangen und ein Benutzer hat ausreichend Zeit, seine Hände zu entfernen. Eine Gasflamme mit sehr geringer bzw. geringstmöglicher Leistungsstufe wird in aller Regel nicht ausreichen, eine Verbrennung der den aufgestellten Topf haltenden Hände zu bewirken.

Die Leistungsstufe kann bei dieser Ausgestaltung der Erfindung entweder kontinuierlich erhöht werden bis zum Wert der zuvor eingestellten Leistungsstufe. In weiteren Möglichkeiten kann sie erst langsam und dann immer stärker erhöht werden oder schließlich auch noch am Ende der Verzögerung schlagartig erhöht werden.

In Weiterbildung der Erfindung kann vorgesehen sein, dass das Entfernen des Topfes von der Kochstelle optisch angezeigt wird. Dazu können im Bereich der Kochstelle Anzeigemittel wie Leuchtmittel odgl. angeordnet sein, beispielsweise Leuchtdioden. Des weiteren kann auch eine akustische Signalausgabe erfolgen. Eine Signalausgabe kann so lange erfolgen, wie der Topf entfernt ist und gleichzeitig die Kochstelle noch nicht wegen Überschreitens einer Maximalzeit ausgeschaltet worden ist.

In nochmaliger Weiterbildung der Erfindung kann vorgesehen sein, dass nach Überschreiten einer Maximalzeit, welche im Bereich zwischen 3 Minuten und 15 Minuten liegen kann, vorteilhaft zwischen 5 Minuten und 10 Minuten, sozusagen die Bereitschaft der Kochstelle gelöscht wird. Dazu wird die Leistungsstufeneinstellung gelöscht. Bei einem Wiederaufstellen des Topfes erfolgt also kein automatischer Weiterbetrieb der Kochstelle bzw. ein automatisches Wiedereinschalten des Gasbrenners. Hierzu kann vorgesehen sein, dass zuerst ein Bedienelement für die Leistungsstufeneinstellung betätigt werden muss, also eine Leistungsstufe erneut manuell eingestellt werden muss. So kann die Steuerung sicher erkennen, dass ein Benutzer wieder vor Ort ist. Insbesondere kann vorgesehen sein, dass die Leistungsstufe zuerst wieder ganz auf Null gesetzt werden muss und anschließend im gewünschten Maße eingestellt wird. Auch hierzu kann vorgesehen sein, dass ein solches Überschreiten der Maximalzeit wie vorgeschrieben optisch und/oder akustisch angezeigt wird.

In nochmaliger Weiterbildung der Erfindung kann als zusätzliches Sicherheitsmerkmal vorgesehen sein, dass kurz vor dem Wiederzünden des Gasbrenners bzw. kurz vor dem Erreichen der zuvor eingestellten Leistungsstufe ein Signal ausgegeben wird. Dies kann ein optisches Signat sein oder vorteilhaft ein akustisches Signal. Ein solches Signal kann beispielsweise eine halbe Sekunde oder eine Sekunde vor Erreichen der ursprünglich eingestellten Leistungsstufe beim Wiederaufstellen des Topfes und automatischem Zünden des Gasbrenners erzeugt werden.

In nochmaliger Weiterbildung der Erfindung kann vorgesehen sein, dass beim Ausschalten der Kochstelle bzw. Abschalten des Gasbrenners, insbesondere beim Abnehmen eines aufgestellten Topfes, ein langsamer Abschaltvorgang erfolgt bzw. die Leistungsstufe sozusagen langsam auf Null gefahren wird. Dies kann einige wenige Sekunden dauern, beispielsweise zwei Sekunden bis fünf Sekunden. Des weiteren kann es gleichzeitig angezeigt werden, und zwar wiederum optisch und/oder akustisch auf vorgenannte Art und Weise. Insbesondere kann ein solches langsames Abschalten auch bedeuten, dass nach Abnehmen des Topfes die genannten wenigen Sekunden gewartet wird, bevor ein Herunterfahren der Leistungsstufe oder Abschalten des Gasbrenners erfolgt. Dadurch wird der Gasbrenner nicht ungewollt ausgeschaltet, wenn beispielsweise aufgrund von Störungen odgl. ein Topf kurzzeitig nicht als aufgestellt erkannt wird.

Eine Steuerung, in der sowohl die Topferkennung als auch die Steuerung für das Gasventil des Gasbrenners integriert sind samt Messung der Zeit bzw. der Verzögerung, kann entweder in einer zentralen Steuerung eines entsprechenden Gaskochfeldes vorgesehen sein. Alternativ kann sie als Zusatzsteuerung für bestimmte Kochstellen ausgestaltet sein.

Die Ausgabe eines Signals, insbesondere eines akustischen Signals, vor dem Zünden des Gasbrenners, kann den Vorteil haben, dass in dem Fall, dass ein anderer Gegenstand als ein Topf aufgesetzt worden ist, beispielsweise ein Kochlöffel odgl., dies erkannt und eine Bedienperson vor dem gleich erfolgenden Zünden des Gasbrenners gewarnt wird. Dann kann der versehentlich aufgelegte Gegenstand wieder entfernt werden und ein Schadensfall vermieden werden.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombination bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine Seitenansicht eines erfindungsgemäßen Gaskochfeldes mit einer Vorrichtung zur zeitverzögerten Zündung eines Gasbrenners einer Kochstelle und
- Fig. 2: ein Diagramm des Leistungsverlaufs über der Zeit für verschiedene Arten, die Leistung zu erhöhen.

### Detaillierte Beschreibung der Ausführungsbeispiele

In Fig. 1 ist ein Gaskochfeld 11 als erfindungsgemäße Vorrichtung dargestellt, auf dem das erfindungsgemäße Verfahren durchgeführt werden kann. Das Gaskochfeld 11 weist eine übliche Kochfeldplatte 12 auf und es ist eine Kochstelle 14 davon dargestellt. Die Kochstelle 14 weist einen üblichen Gasbrenner 16 auf mit einem unter der Kochfeldplatte 12 angeordneten Gasventil 17, von dem er versorgt wird. An dem Gasbrenner 16 ist eine Zündeinrichtung 18 vorgesehen sowie vorteilhaft eine nicht dargestellte Überwachungseinrichtung für die Gasflammen 19. Es ist auch ein im Wesentlichen üblicher Topfträger 20 vorgesehen, auf dem ein Topf 22 über dem Gasbrenner 16 bzw. der Kochstelle 14 aufgestellt ist. Dieser Topfträger weist noch weitere Funktionen auf, wie nachfolgend noch erläutert wird. Der Topf weist wie üblich seitliche Griffe 23 auf, an denen Hände 24 eines Benutzers angreifen, beispielsweise weil sie den Topf 22 gerade wieder aufgesetzt haben.

Es ist eine Steuerung 26 am Gaskochfeld 11 vorgesehen, die sowohl mit dem Gasventil 17 verbunden ist zu dessen Ansteuerung als auch mit der Zündeinrichtung 18 sowie, was hier aber keine Rolle spielt, mit einer möglichen Flammenüberwachung. Des weiteren ist die Steuerung 26 mit einer hier nicht näher beschriebenen Topferkennungseinrichtung verbunden, die als bekannte Reflex-Lichtschranke ausgebildet und unterhalb der Kochfeldplatte 12 angeordnet ist. Des weiteren ist die Steuerung 26 mit Signalgebern unter der Kochfeldplatte 12 verbunden, und zwar einem akustischen Signalgeber 28a und einem optischen Signalgeber 28b. Es ist auch möglich, diese Signalgeber wegzulassen oder nur einen von beiden vorzusehen.

Wenn der Topf 22, wie der dicke Pfeil andeutet, von der Kochstelle 14 entfernt wird, so erkennt dies die Topferkennungseinrichtung 21 zusammen mit der Steuerung 26. Diese schließt daraufhin das Gasventil 17, so dass der Gasbrenner 16 ausgeht bzw. die Gasflammen 19 verlöschen. Wird der Topf 22 nun mit den Händen 24 an den Griffen 23 wieder aufgesetzt, so erkennt die Topferkennungs-Einrichtung 21 den Topf 22. Dies entspricht dann dem Zeitpunkt t₀ im Diagramm der Leistung P über der Zeit t gemäß Fig. 2, wenn nämlich die Leistung des Gasbrenners 16 von Null, also wenn das Gasventil 17 geschlossen ist, erhöht wird. Hier kann eine sprungartige Erhöhung gemäß der durchgezogenen Linie auf eine Leistung P_{min,} vorgesehen sein, welche so gewählt ist, dass dies die Mindestleistung bzw. Mindestleistungsstufe oder Mindestgasmenge ist, bei der der Gasbrenner 16 zünden und brennen kann. Bis zum Zeitpunkt t₁, der nach einer Verzögerungszeit T_{V} erreicht wird, welche die eingangs genannte Verzögerungszeit ist, können wenige Sekunden liegen, vorteilhaft eine bis zwei Sekunden. Über diese Verzögerungszeit T_{V} hinweg wird nun gemäß der durchgezogenen Linie die Leistung P nicht über die Mindestleistung Pₘᵢₙ hinaus erhöht. Dies erfolgt erst schlagartig zum Zeitpunkt t₁, und dann nämlich auf die ursprünglich eingestellte Leistung P₀. Diese Leistung P₀ lag an vor dem Entfernen des Topfes 22. Während der Verzögerungszeit T_{V} hat eine Bedienperson also nach dem Aufsetzen des Topfes 22 auf die Kochstelle 14 genügend Zeit, nämlich die genannten eine bis zwei Sekunden, die Hände 24 wieder zu entfernen aus dem Bereich, in dem die Gasflammen 19 kommen können. Zwar zündet der Gasbrenner 16 wieder, da er aber mit der geringst möglichen Mindestleistung arbeitet, werden die Gasflammen 19 kaum über dem Boden des Topfes 22 seitlich hinaus und hoch bis zu Griffen 23 bzw. den Händen 24 reichen.

Alternativ zu dem Verharren auf der Mindestleistung Pₘᵢₙ mit schlagartigem Anstieg kann ab dem Zeitpunkt t₀ die Leistung erst geringfügig ansteigen und dann immer schneller gemäß einer punktiert dargestellten Kurve nach Art einer Parabel bzw. nicht-linear. Dadurch kann einem Benutzer auch gleichzeitig signalisiert werden, dass nicht nur das Wiederzünden erfolgt ist sondern auch eine Erhöhung der Leistung schon selbsttätig erfolgt über die Mindestleistung Pₘᵢₙ hinaus. Er muss also keine Fehlfunktion der Kochstelle 14 befürchten.

In nochmaliger alternativer Ausgestaltung kann der Anstieg ab dem Zeitpunkt T₀ gleichmäßig erfolgen gemäß der strichpunktierten Darstellung. Hier erfolgt zwar ein Anstieg der Brennleistung noch einmal etwas schneller als bei den beiden Kurven zuvor, aber immer noch derart, dass beispielsweise nach Ablauf einer Zeit T_{V}/2 nach dem Zeitpunkt t₀ eine deutlich geringere Leistung als die zuvor eingestellte Leistung P₀ anliegt.

In einer nochmals weiteren alternativen Ausgestaltung des Verfahrens kann zum Zeitpunkt T₀ der Gasbrenner 16 immer noch aus sein bzw. das Gasventil 17 geschlossen sein. Erst zum Zeitpunkt t₁, also nach der Verzögerungszeit T_{V}, zündet der Gasbrenner 16 durch Öffnen des Gasventils 17 und Betätigen der Zündeinrichtung 18, dann allerdings gleich gemäß der strichlierten Kurve mit der vollen voreingestellten Leistung P₀. Dies weist den Vorteil auf, dass selbst durch eine Gasflamme mit der geringen Mindestleistung Pₘᵢₙ möglicherweise bestehende Verbrennungsgefahr ausgeschlossen wird, da eben noch keine Gasflammen 19 vorhanden sind. Gleichzeitig ist dann jedoch zu beachten, dass dann das Wiederzünden des Gasbrenners 16 zum Zeitpunkt T₁ mit voller voreingestellter Leistung P₀ und schlagartig erfolgt.

Wie eingangs erläutert worden ist, kann zu einem Zeitpunkt t₀, t₁ oder zwischenliegenden Zeitpunkt eine akustische und/oder optische Signalausgabe durch die Signalgeber 28a und 28b erfolgen. Dies kann ein Wiederzünden des Gasbrenners 16 signalisieren, ein kurz bevorstehendes oder erfolgendes Erreichen der vollen zuvor eingestellten Leistung P₀ oder ähnliches.

## Patentansprüche

1. Verfahren zum Betrieb einer Kochstelle (14) mit Gasbrenner (16) eines Gaskochfeldes (11), wobei an der Kochstelle eine Topferkennung vorgesehen ist zum Ausschalten des Gasbrenners bzw. Schließen eines entsprechenden Gasventils (17) beim Entfernen des Topfes (22), wobei bei Wiederaufstellen eines entfernten Topfes auf die Kochstelle die Topferkennung dies erkennt und den Wiederbetrieb des Gasbrenners (16) bewirkt durch Zünden des Gasbrenners bzw. Öffnen des Gasventils (17), wobei das Gaskochfeld (11) entweder eine zentrale Steuerung (26) oder eine Zusatz-Steuerung aufweist, in der sowohl die Topferkennung als auch eine Steuerung für das Gasventil (17) enthalten ist, wobei beim Zünden des Gasbrenners (16) nach Wiederaufstellen des Topfes (22) der ursprünglich eingestellte Betrieb bzw. eine ursprünglich eingestellte Leistungsstufe für den Gasbrenner erst mit Verzögerung in vollem Maße erfolgt, **dadurch gekennzeichnet, dass** die Topferkennung und die zentrale Steuerung (26) oder die Zusatz-Steuerung die Verzögerung für das Gasventil (17) bewirken.

2. Verfahren nach Anspruch 1, **dadurch gekennzeichnet, dass** die Verzögerung eine halbe Sekunde bis fünf Sekunden beträgt, vorzugsweise etwa eine bis zwei Sekunden.

3. Verfahren nach Anspruch 1 oder 2, **dadurch gekennzeichnet, dass** sofort bei wieder aufgestelltem Topf (22) die Topferkennung dies erkennt und den Gasbrenner (16) erst nach der zeitlichen Verzögerung wieder zündet, wobei vorzugsweise ein Wiederzünden des Gasbrenners nach der Verzögerung mit der zuvor eingestellten Leistungsstufe erfolgt.

4. Verfahren nach Anspruch 1 oder 2, **dadurch gekennzeichnet, dass** sofort bei wieder aufgestelltem Topf (22) bzw. sofort nach Erkennung durch die Topferkennung der Gasbrenner (16) gezündet wird mit einer Leistungsstufe, die unterhalb der zuvor eingestellten Leistungsstufe liegt, wobei dann über den Zeitraum der Verzögerung hinweg die Leistungsstufe erhöht wird bis zur zuvor eingestellten Leistungsstufe.

5. Verfahren nach Anspruch 4, **dadurch gekennzeichnet, dass** der Gasbrenner (16) mit einer im Bereich der für die Zündung des Gasbrenners erforderlichen Mindestleistung liegenden Leistungsstufe gezündet wird und nachfolgend die Leistungsstufe erhöht wird.

6. Verfahren nach einem der vorhergehenden Ansprüche, **dadurch gekennzeichnet, dass** der Zustand eines Entfernens des Topfes (22) von der Kochstelle (14) optisch angezeigt wird, insbesondere mit im Bereich der Kochstelle liegenden Anzeigemitteln (28a, 28b) wie Leuchtmitteln (28b) odgl.

7. Verfahren nach einem der vorhergehenden Ansprüche, **dadurch gekennzeichnet, dass** kurz vor Wiederzünden des Gasbrenners (16) ein Signal ausgegeben wird, insbesondere ein akustisches Signal (28a).

8. Verfahren nach einem der vorhergehenden Ansprüche, **dadurch gekennzeichnet, dass** nach Überschreiten einer Maximalzeit, vorzugsweise drei Minuten bis fünfzehn Minuten, insbesondere fünf bis zehn Minuten, die Leistungsstufeneinstellung gelöscht wird und ein Betrieb der Kochstelle (14) bei Wiederaufstellen des Topfes (22) nicht automatisch erfolgt, sondern erneut manuell eine Leistungsstufe eingestellt wird, insbesondere durch manuelles Zurückstellen der Leistungsstufe auf null und anschließende Leistungserhöhung.

9. Verfahren nach einem der vorhergehenden Ansprüche, **dadurch gekennzeichnet, dass** zum Ausschalten der Kochstelle bzw. Abschalten des Gasbrenners (16) ein langsames Abschalten bei einer Abschaltdauer von wenigen Sekunden vorgesehen ist, vorzugsweise mit gleichzeitig erfolgender optischer (28b) und/oder akustischer (28a) Anzeige.

## Claims

1. A method for operating a cooking point (14) with a gas burner (16) of a gas hob (11), a pan detection being provided at the cooking point for switching off the gas burner or closing a corresponding gas valve (17) when the pan (22) is removed, the pan detection detecting when a removed pan is re-placed onto the cooking point and bringing about renewed operation of the gas burner (16) by igniting the gas burner or opening the gas valve (17), wherein the gas hob (11) either includes a central control (26) or an additional control, in which both the pan detection and control for the gas valve (17) are comprised, wherein, when the gas burner (16) is ignited after the pan (22) is re-placed, the originally set operation or a power level originally set for the gas burner only takes place to the full extent with a delay, **characterized in that** the pan detection and the central control (26) or the additional control cause the delay for the gas valve (17).

2. The method according to claim 1, **characterized in that** the delay is half a second to five seconds, preferably about one to two seconds.

3. The method according to claim 1 or 2, **characterized in that** the pan detection detects immediately when a pan (22) is re-placed and only ignites the gas burner (16) again after the time delay, wherein preferably a re-ignition of the gas burner after the delay takes place with the power level previously set.

4. The method according to claim 1 or 2, **characterized in that** the gas burner (16) is ignited immediately when a pan (22) is re-placed, or immediately after detection by the pan detection, with a power level which lies below the power level previously set, the power level then being increased up to the power level previously set over the time period of the delay.

5. The method according to claim 4, **characterized in that** the gas burner (16) is ignited with a power level lying in the range of the minimum power required for the ignition of the gas burner and then the power level is increased.

6. The method according to any of the preceding claims, **characterized in that** the state of removal of the pan (22) from the cooking point (14) is optically indicated, in particular by indicating means (28a, 28b) lying in the region of the cooking point, such as illuminating means (28b) or the like.

7. The method according to any of the preceding claims, **characterized in that** a signal is output shortly before re-ignition of the gas burner (16), in particular an acoustic signal (28a).

8. The method according to any of the preceding claims, **characterized in that** after a maximum time is exceeded, preferably three minutes to fifteen minutes, in particular five to ten minutes, the power level setting is cancelled and operation of the cooking point (14) when the pan (22) is re-placed does not take place automatically, but instead a power level is manually set again, in particular by manually resetting the power level to zero and subsequently increasing the power.

9. The method according to any of the preceding claims, **characterized in that** slow turning-off with a turning-off time of a few seconds is provided for switching off the cooking point or turning off the gas burner (16), preferably with an optical (28b) and/or acoustic (28a) indication taking place at the same time.

## Revendications

1. Procédé de commande d'une plaque de cuisson (14) avec un brûleur à gaz (16) d'une table de cuisson à gaz (11), une détection de casserole étant prévue sur la plaque de cuisson pour déconnecter le brûleur à gaz ou pour fermer une soupape de gaz correspondante (17) lorsque la casserole (22) est enlevée, la détection de casserole, lorsqu'une casserole enlevée de la plaque de cuisson y est replacée, reconnaissant cela et remettant le brûleur à gaz (16) en fonctionnement par allumage du brûleur à gaz ou par ouverture de la soupape de gaz (17), la table de cuisson à gaz (11) présentant soit une commande centrale (26) soit une commande auxiliaire dans laquelle sont prévues à la fois la détection de casserole et une commande pour la soupape de gaz (17), le fonctionnement ajusté à l'origine ou un degré de puissance ajusté à l'origine pour le brûleur à gaz ne s'effectuant à pleine mesure qu'avec un retard lors de l'allumage du brûleur à gaz (16) après le repositionnement de la casserole (22), **caractérisé en ce que** la détection de casserole et la commande centrale (26) ou la commande auxiliaire provoquent le retard pour la soupape de gaz (17).

2. Procédé selon la revendication 1, **caractérisé en ce que** le retard vaut une demi-seconde à cinq secondes, de préférence environ une à deux secondes.

3. Procédé selon la revendication 1 ou 2, **caractérisé en ce que** la détection de casserole reconnaît immédiatement qu'une casserole (22) a été reposée et allume à nouveau le brûleur à gaz (16) seulement après le retard temporel, un réallumage du brûleur à gaz s'effectuant de préférence après le retard avec le degré de puissance ajusté préalablement.

4. Procédé selon la revendication 1 ou 2, **caractérisé en ce que** le brûleur à gaz (16) est allumé immédiatement après qu'une casserole (22) a été reposée ou immédiatement après la détection par la détection de casserole, avec un degré de puissance qui est situé en dessous du degré de puissance ajusté préalablement, le degré de puissance, après l'intervalle de temps de retard, étant augmenté jusqu'au degré de puissance ajusté préalablement.

5. Procédé selon la revendication 4, **caractérisé en ce que** le brûleur à gaz (16) est allumé avec un degré de puissance situé dans la plage de la puissance minimale nécessaire pour l'allumage du brûleur à gaz, et le degré de puissance est ensuite augmenté.

6. Procédé selon l'une quelconque des revendications précédentes, **caractérisé en ce que** l'état d'un enlèvement de la casserole (22) de la plaque de cuisson (14) est indiqué optiquement, en particulier avec des moyens d'indication (28a, 28b) tels que des moyens d'éclairage (28b) ou similaires situés dans la région de la plaque de cuisson.

7. Procédé selon l'une quelconque des revendications précédentes, **caractérisé en ce que** juste avant le réallumage du brûleur à gaz (16), un signal est émis, en particulier un signal acoustique (28a).

8. Procédé selon l'une quelconque des revendications précédentes, **caractérisé en ce qu'**après le dépassement d'un temps maximal, de préférence de trois à quinze minutes, en particulier de cinq à dix minutes, l'ajustement du degré de puissance est éteint et un fonctionnement de la plaque de cuisson (14) ne s'effectue pas automatiquement lors du repositionnement de la casserole (22) mais un degré de puissance est ajusté à nouveau manuellement, en particulier en remettant le degré de puissance à zéro manuellement et en augmentant ensuite la puissance.

9. Procédé selon l'une quelconque des revendications précédentes, **caractérisé en ce que** pour déconnecter la plaque de cuisson ou couper le brûleur à gaz (16), une coupure lente est prévue pendant une durée de coupure de quelques secondes, de préférence avec des indications optiques (28b) et/ou acoustiques (28a) s'effectuant simultanément.
